# EUROPÄISCHE PATENTSCHRIFT

(11) **EP 0 975 203 B1**
(45) Veröffentlichungstag und Bekanntmachung des Hinweises auf die Patenterteilung: **09.07.2003**
(21) Anmeldenummer: 99108124.1
(22) Anmeldetag: 24.04.1999
(51) Int. Cl.: H05B 37/03

(54) **Beleuchtungsüberwachung für Telefonhäuschen**
Monitoring of illumination for telephone booths
Surveillance de l' éclairage dans une cabine téléphonique

(30) Priorität: 24.07.1998 DE 19833274
(43) Veröffentlichungstag der Anmeldung: 26.01.2000
(73) Patentinhaber: Deutsche Telekom AG, 53113 Bonn (DE)
(72) Erfinder: Brandt, Dagmar, Dipl.-Ing., 06184 Zwintschöna (DE); Kunz, Bernd, 76316 Malsch (DE)

(56) Entgegenhaltungen:
- FR-A- 2 709 224
- FR-A- 2 750 237
- US-A- 4 507 655

## Beschreibung

Die Erfindung betrifft ein Verfahren (Anspruch 1) und eine Schaltungsanordnung (Anspruch 5) zur Beleuchtungsüberwachung für Telefonhäuschen nach dem Oberbegriff des Patentanspruchs 1.

Beleuchtete Telefonhäuschen, zum Beispiel der Deutschen Telekom AG, sind grundsätzlich bekannt. Sie sind beleuchtet, um die Nutzung zu erleichtern, die Erkenn- und Auffindbarkeit von Telefonhäuschen zu verbessern und den Kunden mehr Sicherheit zu geben. Eine Kontrolle der Funktionsweise der Beleuchtung ist für den Betreiber nicht ohne weiteres möglich, da erstens der Standort zu diesem Zweck aufgesucht werden muß und zweitens das Servicepersonal normalerweise tagsüber arbeitet, wenn die Beleuchtung zu Stromersparniszwecken nicht eingeschaltet ist. Bei derzeit von der Deutschen Telekom AG auf dem Markt befindlichen öffentlichen Telefonhäuschen wird die Beleuchtung mit einem Lichtsensor regelmäßig, im allgemeinen täglich, nachts überprüft. Dabei wird die Leuchtstärke im Telefonhäuschen überprüft und anhand dieser und einem voreingestellten Wertebereich für hell bzw. dunkel wird eine Störung der Beleuchtung erkannt. Sie kann dann auch tagsüber am Gerät für das Servicepersonal angezeigt oder an ein Hintergrundsystem gemeldet werden.

Der Nachteil der vorgenannten bekannten Lösung besteht darin, daß es aufgrund der Vielzahl der Telefonhäuschentypen, der Lemchtmittelund der Aufstellungsgegebenheiten, wie zum Beispiel unterschiedliche oder keine Straßenbeleuchtung, Einzeloder Doppelstandort mit weiterem beleuchtetem Telefonhäuschen, schwer ist, einen festen Wertebereich für hell bzw. dunkel für alle Telefonhäuschen zu bestimmen. Die Gefahr einer Fehlsignalisierung und eines unnötigen Serviceaufwandes ist groß.

Der für jeden Standort typische Wertebereich kann nur durch aufwendiges Ausprobieren ermittelt werden.

Der Erfindung liegt deshalb die Aufgabe zugrunde, eine verbesserte Beleuchtungsüberwachung für öffentliche Telefonhäuschen zu schaffen, in dem ein Verfahren und eine Schaltungsanordnung zur Ermittlung eines für jeden Standort speziell zugeschnittenen Leuchtstärkebereichs unter den jeweils spezifischen Bedingungen ermitteln und die Beleuchtungsüberwachung steuern sollen.

Die erfindungsgemäße Lösung für das Verfahren ist im Kennzeichen des Patentanspruchs 1 charakterisiert.

Weitere Lösungen bzw. Ausgestaltungen des Verfahrens zur Lösung der Aufgabe ist in den Kennzeichen der Patentansprüche 2 bis 4 charakterisiert.

Die erfindungsgemäße Lösung für eine Schaltungsanordnung ist im Kennzeichen des Patentanspruchs 5 charakterisiert und weitere Lösungen bzw. Ausgestaltungen in den Kennzeichen der Patentansprüche 6 und 7.

Die technische Lösung für das Verfahren und die Schaltungsanordnung zeichnen sich durch eine einfache Möglichkeit zur Ermittlung eines für jeden Standort speziell zugeschnittenen Leuchtstärkebereichs aus. Dadurch, daß an mehreren aufeinander folgenden Tagen das öffentliche Telefon die aktuelle Leuchtstärke zu einer vorgegebenen Zeit mit Hilfe einer Meßschaltung mißt, zu der die Beleuchtung eingeschaltet sein müsste, zum Beispiel Mitternacht, wird aus den gemessenen Werten ein Wertebereich für hell bzw. dunkel bestimmt und in der Schaltung gespeichert. Ab diesem Zeitpunkt kann dann eine auf diesen Zeitpunkt zugeschnittene Überwachung der Telefonhäuschenbeleuchtung automatisch erfolgen. Im gegebenen Fall wird eine Störungsmeldung von der Schaltung ausgelöst, die zum Beispiel einem Hintergrundsystem sofort mitgeteilt wird, wobei der Ort, die Zeit, und auch der Typ des jeweiligen Telefons, zum Beispiel Kartentelefon oder Münztelefon, automatisch mit übertragen werden.

Weitere Vorteile, Merkmale und Anwendungsmöglichkeiten der vorliegenden Erfindung, insbesondere des Verfahrens und der Schaltungsanordnung, ergeben sich aus der nachfolgenden Beschreibung in Verbindung mit den in der Zeichnung dargestellten Ausführungsbeispielen.

Die Erfindung wird im folgenden anhand von in der Zeichnung dargestellten Ausführungsbeispielen näher beschrieben. In der Beschreibung, in den Patentansprüchen, der Zusammenfassung und in der Zeichnung werden die in der hinten angeführten Liste der Bezugszeichen verwendeten Begriffe und zugeordneten Bezugszeichen verwendet.

In den Zeichnungen bedeuten:
- Fig. 1: ein prinzipielles Operations- bzw. Flußdiagramm des erfindungsgemäßen Verfahrens und
- Fig. 2: eine Schaltungsanordnung zur Durchführung des Verfahrens.

In dem prinzipiellen Operations- bzw. Flußdiagramm nach Fig. 1 sind die einzelnen grundsätzlichen Operationsschritte bzw. Verfahrensschritte aufgezeigt. Zur Einstellung der Kontrolle der Beleuchtung wird eine neue Messung der Telefonhäuschenbeleuchtung vorgenommen. Die Messung erfolgt jeweils zu einem bestimmten Zeitpunkt n.

Die zu diesem Zeitpunkt n gemessenen Werte bzw. der gemessene Wert werden/wird in einem weiteren Verfahrensschritt abgespeichert. In einem nächsten Schritt wird festgestellt, ob eine bestimmte Anzahl (x) Nächte gemessen wurde.

Wenn nicht, dann erfolgt solange eine Messung, bis die erforderlichen Messungen zu bestimmten Zeiten erfolgt sind. Sind diese erfolgt, dann wird in einem weiteren Verfahrensschritt die Berechnung des Mittelwertes und das Festlegen des Toleranzbereichs zum Beispiel für "hell" durchgeführt. Diese Berechnung und Festlegung erfolgt am x. Tag. Ab dem Tag x+1 wird festgestellt, ob der Meßwert im festgelegten Toleranzbereich liegt. Wenn ja, wird die Beleuchtung als in Ordnung akzeptiert. Wenn nicht, dann erfolgt eine Störungsmeldung. Diese Störungsmeldung kann entweder sofort am Telefonhäuschen angezeigt werden und/oder sie kann einem Hintergrundsystem automatisch mitgeteilt werden. Diese Mitteilung enthält dann neben der reinen Störmeldung auch den Ort, den Typ des Telefons und eventuell die Art der Störung, damit sofort oder später entsprechende Schritte zur Beseitigung eingeleitet werden können. Es muß noch erwähnt werden, daß das Leistungsmerkmal der Überwachung explizit aktiviert werden muß, wenn das jeweilige öffentliche Telefon die Funktionsweise der Telefonhäuschenbeleuchtung überwachen soll. Es muß sichergestellt sein, daß zum Meß-Zeitpunkt die Telefonhäuschenbeleuchtung intakt ist. Wie bereits erwähnt, mißt das öffentliche Telefon bzw. die Schaltungsordnung für diese Funktion an mehreren Tagen die aktuelle Leuchtstärke zu einer vorgegebenen Zeit, zu der die Beleuchtung eingeschaltet sein müsste. Mittels eines Algorithmus bzw. eines Verfahrens wird aus den gemessenen Werten ein Wertebereich für hell bzw. dunkel bestimmt und abgespeichert. Ab diesem Zeitpunkt kann dann eine auf diesen Zeitpunkt zugeschnittene Kontrolle bzw. Überwachung der Telefonhäuschenbeleuchtung erfolgen.

In Fig. 2 ist ein Prinzipschaltbild einer Schaltung zur Beleuchtungsüberwachung für Telefonhäuschen dargestellt, die Teil eines darin befindlichen öffentlichen Telefons ist.

Über die Aktivierungsschaltung 1 wird die Telefonhäuschenbeleuchtungsüberwachung eingeschaltet. In der nachgeschalteten Meßschaltung 2 wird zum Zeitpunkt n die Leuchtstärke gemessen und in den Speicher 3 eingeschrieben. Die Messung erfolgt in x Nächten. Nach x Nächten werden die gespeicherten Werte von der Speichereinheit zu einer Schaltung zur Referenzwertebildung 4 übertragen, wo der Mittelwert berechnet wird und daraus der Toleranzbereich für zum Beispiel "hell" festgelegt wird. Dieser Toleranzbereich wird an die Vergleichseinheit 5 weitergeleitet und ersetzt den alten Toleranzbereich, falls bereits einer vorhanden ist.

Ab der x+1. Nacht gibt die Meßschaltung 2 den zum Zeitpunkt n gemessenen Wert direkt an die Vergleichseinheit 5. Hier wird der gemessene Wert mit dem Toleranzbereich verglichen. Wird eine Abweichung festgestellt, wird dies der Störungsmeldeeinheit 6 mitgeteilt, die eine Störungsmeldung für das Servicepersonal anzeigt oder zu einem Hintergrundsystem meldet, um entsprechende Aktionen auszulösen.

### Liste der Bezugszeichen

- 1: Aktivierungsschaltung
- 2: Meßschaltung
- 3: Speicher oder Speichereinheit
- 4: Schaltung zur Referenzwertebildung
- 5: Vergleichseinheit
- 6: Störungsmeldeeinheit

## Patentansprüche

1. Verfahren zur Beleuchtungsüberwachung für Telefonhäuschen mit öffentlichen Telefonen, wobei regelmäßig die Leuchtstärke im Telefonhäuschen überprüft wird und anhand der Leuchtstärke und einem voreingestellten Wertebereich für hell bzw. dunkel eine Störung der Beleuchtung erkannt wird, die an einem Gerät für das Servicepersonal angezeigt oder an ein Hintergrundsystem gemeldet wird, **dadurch gekennzeichnet,**
**daß** zu einem vorgegebenen Zeitpunkt, an dem sichergestellt ist, daß die Beleuchtung intakt ist, die Schaltung zur Messung der jeweiligen Leuchtstärke aktiviert bzw. initiiert wird,
**daß** danach an mehreren (x) darauf folgenden Nächten mit Hilfe einer im Telefon integrierten Schaltungsanordnung die aktuelle Leuchtstärke zu einer vorgegebenen Uhrzeit (n), zu der die Beleuchtung eingeschaltet ist, automatisch gemessen wird,
**daß** in einem weiteren Schritt aus den gemessenen Werten ein Wertebereich für "hell" bzw. "dunkel" bestimmt und abgespeichert wird,
**daß** danach eine darauf zugeschnittene Kontrolle bzw. Überwachung der Telefonhäuschenbeleuchtung erfolgt, in dem der in der betreffenden nacht zu der Uhrzeit (n) gemessene Leuchtstärkewert direkt mit dem gespeicherten Wertebereich verglichen wird und
**daß** bei einer Abweichung eine Störung festgestellt wird, die als Störungsmeldung für das Servicepersonal angezeigt wird oder zu einem Hintergrundsystem automatisch geleitet wird, um Abhilfeoperationen einzuleiten.

2. Verfahren nach Patentanspruch 1, **dadurch gekennzeichnet,**
**daß** bei der Störungsmeldung automatisch der Standort des betreffenden öffentlichen Telefons, der Typ mit der Störungsmeldung zusammen zum Hintergrundsystem bzw. an eine Servicezentrale übertragen wird.

3. Verfahren nach einem der Patentansprüche 1 oder 2, **dadurch gekennzeichnet,**
**daß** die Messung zu der vorgegebenen Uhrzeit (n) mikroprogrammgesteuert von der im öffentlichen Telefon vorhandenen Meß- und Aktivierungsschaltung initialisiert bzw. aktiviert wird oder ferngesteuert vom Hintergrundsystem erfolgt.

4. Verfahren nach einem der Patentansprüche 1 bis 3, **dadurch gekennzeichnet,**
**daß** in einer Schaltungsanordnung zur Referenzwerte bildung (4) ein Mittelwert errechnet und daraus ein Toleranzbereich für "hell" bzw. "dunkel" festgelegt wird und
**daß** dieser Toleranzbereich zu einer Vergleichseinheit (5) übertragen wird um dort den eventuell bereits vorher gespeicherten Toleranzbereich als neu gültiger ersetzt.

5. Schaltungsanordnung zur Durchführung des Verfahrens nach einem der Patentansprüche 1 bis 4, **dadurch gekennzeichnet,**
**daß** eine Aktivierungsschaltung (1) die Beleuchtungsüberwachung für das Telefonhäuschen einschaltet,
**daß** eine Meßschaltung die Leuchtstärke zu der bestimmbaren Uhrzeit (n) mißt und an an eine Speichereinheit (3) zum Einspeichern weitergibt,
**daß** mehrere so gemessene und gespeicherte Leuchtstärkewerte von einer der Speichereinheit (3) nachgeschalteten Schaltungsanordnung zur Referenzwertebildung (4), die insbesondere zur Mittelwertbildung dient und einen Toleranzbereich für einen bestimmten Beleuchtungszustand festlegt, abgegeben werden,
**daß** eine Vergleichseinheit (5) der Meßschaltung (2) und der Schaltungsanordnung zur Referenzwertebildung (4) zum Zwecke des Vergleichs des gemessenen Wertes mit dem gespeicherten Toleranzbereich nachgeschaltet ist und
**daß** die Vergleichseinheit (5) mit einer Störungsmeldeeinheit (6) verbunden ist.

6. Schaltungsanordnung nach Patentanspruch 5, **dadurch gekennzeichnet,**
**daß** die Störungsmeldeeinheit (6) zur direkten Störungsmeldungsanzeige für das Servicepersonal ausgebildet ist bzw. mit einem Hintergrundsystem verbunden ist, das die Störungsbeseitigung einleitet.

7. Schaltungsanordnung nach den Patentansprüchen 5 oder 6 zur Durchführung des Verfahrens nach einem der Patentansprüche 1 bis 4, **dadurch gekennzeichnet,**
**daß** die Aktivierungsschaltung (1), die Meßschaltung (2), die Speichereinheit (3), die Schaltungsanordnung zur Referenzwertebildung (4), die Vergleichseinheit (5) und die Störungsmeldeeinheit (6) ein integrierter Bestandteil des öffentlichen Telefons in einem Telefonhäuschen oder einer entsprechenden Kabine sind.

## Claims

1. Method of monitoring the lighting of telephone booths with public telephones, the luminous intensity in the telephone booth being regularly checked and a fault in the lighting being detected on the basis of the luminous intensity and of a preset range of values for light and/or dark, said fault being indicated on a device for the service personnel or being reported to a background system, **characterized in that**
at a predetermined time at which it is guaranteed that the lighting is intact, the circuit for measuring the respective luminous intensity is activated and/or initiated;
thereafter on more than one (x) subsequent nights, a circuit arrangement integrated in the telephone is used for automatically measuring the current luminous intensity at a predetermined time (n) at which the lighting is on;
in a further step, a range of values for "light" and/or "dark" is determined from the measured values and is stored;
thereafter there is a thereto tailored inspection/monitoring of the telephone booth lighting **in that** the luminous intensity value measured at the time (n) in the respective night is directly compared with the stored range of values and
if there is a deviation, a fault is detected, said fault being indicated as a fault message for the service personnel or being automatically transmitted to a background system for the initiation of corrective operations.

2. Method according to claim 1, **characterized in that**
in the case of a fault message, the location of the respective public telephone and the type are automatically transmitted together with the fault message to the background system and/or to a service centre.

3. Method according to any one of claims 1 or 2, **characterized in that**
the measurement is initialized and/or activated at the predetermined time (n) under microprogram control by the measuring and activating circuit in the public telephone or is performed under remote control by the background system.

4. Method according to any one of claims 1 or 3, **characterized in that**
a mean value is calculated in a circuit arrangement for reference value forming (4) and a tolerance range for "light" and/or "dark" is determined therefrom and said tolerance range is transmitted to a comparison unit (5), where it replaces any already previously stored tolerance range as the new valid tolerance range.

5. Circuit arrangement for implementing the method according to any one of claims 1 to 4, **characterized in that**
an activating circuit (1) switches on the monitoring of the lighting of the telephone booth;
a measuring circuit measures the luminous intensity at the determinable time (n) and transmits said luminous intensity to a storage unit (3) for storing;
thus measured and stored luminous intensity values are supplied by a circuit arrangement for reference value forming (4), said circuit arrangement for reference value forming (4) being connected after the storage unit (3) and serving in particular for the forming of mean values and specifying a tolerance range for a certain lighting condition;
a comparison unit (5) is connected after the measuring circuit (2) and the circuit arrangement for reference value forming (4) for the purpose of comparing the measured value with the stored tolerance range and
the comparison unit (5) is connected to a fault reporting unit (6).

6. Circuit arrangement according to claim 5, **characterized in that**
the fault reporting unit (6) is formed for direct fault reporting indication for the service personnel and/or is connected to a background system, said background system initiating the remedying of the fault.

7. Circuit arrangement according to claims 5 or 6 for implementing the method according to any one of claims 1 to 4, **characterized in that**
the activating circuit (1), the measuring circuit (2), the storage unit (3), the circuit arrangement for reference value forming (4), the comparison unit (5) and the fault reporting unit (6) are an integrated constituent part of the public telephone in a telephone booth or corresponding cubicle.

## Revendications

1. Procédé pour la surveillance de l'éclairage pour les cabines téléphoniques avec des téléphones publics, capable de contrôler régulièrement la puissance d'éclairage dans les cabines téléphoniques et de détecter les pannes d'éclairage à partir de la puissance d'éclairage et d'un champ de valeurs prédéfini pour les valeurs « clair» et « sombre », ces pannes étant indiquées sur un appareil destiné au personnel de service ou étant transmises à un système d'arrière-plan, **caractérisé en ce que**
le circuit est activé ou initialisé à un moment prédéfini, lors duquel il est garanti que l'éclairage est intact, afin de mesurer la puissance d'éclairage,
lors de plusieurs (x) nuits suivantes, la puissance d'éclairage est mesurée automatiquement à une heure prédéfinie à laquelle l'éclairage est allumé grâce à un montage de circuit intégré dans le téléphone,
un champ de valeurs pour les valeurs « clair» et « sombre » est ensuite déterminé à partir des mesures obtenues et enregistré
un contrôle ou une surveillance de l'éclairage de la cabine téléphonique a lieu sur cette base, la valeur d'éclairage mesurée lors d'une nuit donnée à l'heure définie (n) étant directement comparée au champ de valeurs enregistré, et
en cas de divergence par rapport à ces valeurs, il est constaté une panne, qui est signalée au personnel de service sous forme d'avis de dérangement ou est transmise automatiquement à un système d'arrière-plan, afin de lancer des opérations de dépannage.

2. Procédé selon la revendication 1, **caractérisé en ce que**
en cas d'avis de dérangement, des informations concernant le lieu où se trouve le téléphone public en question et le type de panne sont automatiquement transmises au système d'arrière-plan ou à un centre de maintenance.

3. Procédé selon l'une des revendications 1 ou 2, **caractérisé en ce que**
la mesure est activée ou initialisée par microprogramme à une heure prédéfinie (n) via un circuit de mesure et d'activation présent dans le téléphone public ou est commandée à distance via le système d'arrière-plan.

4. Procédé selon l'une des revendications 1, 2 ou 3, **caractérisé en ce que**
une valeur moyenne est calculée dans un montage de circuit pour l'établissement de valeurs de référence (4), déterminant par ce biais un champ de tolérance pour les valeurs « clair » et « sombre », et
ce champ de tolérance est transmis à une unité comparative (5), qui le substitue au champ de tolérance éventuellement enregistré auparavant.

5. Montage de circuit destiné à l'exécution du procédé selon l'une des revendications 1, 2, 3 ou 4, **caractérisé en ce que**
un circuit d'activation (1) déclenche la surveillance de l'éclairage pour la cabine téléphonique,
un circuit de mesure détermine l'intensité lumineuse à l'heure prédéfinie (n) et la renvoie à une unité d'enregistrement (3) afin de la mémoriser,
plusieurs valeurs d'intensité lumineuse ainsi mesurées et enregistrées sont transmises par un montage de circuit connecté à l'unité d'enregistrement (3) pour l'établissement de valeurs de référence (4), qui sert essentiellement à l'établissement d'une valeur moyenne et fixe un champ de tolérance pour un éclairage déterminé,
une unité comparative (5) est raccordée au circuit de mesure (2) et au montage de circuit pour l'établissement de valeurs de référence (4) afin de comparer la valeur mesurée au champ de tolérance enregistré,
l'unité comparative (5) est reliée à une unité de signalisation de panne (6).

6. Montage de circuit selon la revendication 5, **caractérisée en ce que**
l'unité de signalisation de panne (6) a été conçue pour informer directement le personnel de service de l'existence d'une panne et est raccordée à un système d'arrière-plan qui déclenche le dépannage.

7. Montage de circuit selon l'une quelconque des revendications 5 ou 6, pour l'exécution du procédé selon l'une quelconque des revendications 1 à 4, **caractérisée en ce que**
le circuit d'activation (1), le circuit de mesure (2), l'unité d'enregistrement (3), le montage de circuit pour l'établissement de valeurs de référence (4), l'unité comparative (5) et l'unité de signalisation de panne (6) constituent des éléments intégrés du téléphone public dans une cabine téléphonique ou une autre cabine.
